# FASCICULE DE BREVET EUROPEEN

(11) **EP 4 558 018 B1**
(45) Date de publication et mention de la délivrance du brevet: **11.03.2026**
(21) Numéro de dépôt: 22757615.4
(22) Date de dépôt: 20.07.2022
(51) Int. Cl.: A47D 13/08, A47C 20/02, A47C 20/00

(54) **COUSSIN DE MATERNITE**
MATERALITÄTSKISSEN
MATERNITY PILLOW

(43) Date de publication de la demande: 28.05.2025
(73) Titulaire: BABYMOOV GROUP, 63100 Clermont-Ferrand (FR)
(72) Inventeur: KOCAKAPLAN, Sermin, 20040 DENIZLI (TR)
(74) Mandataire: Lavoix
(86) Numéro de dépôt international: PCT/FR2022/000066
(87) Numéro de publication internationale: WO 2024/018120

(56) Documents cités:
- CA-A1- 2 505 699
- DE-U1- 202014 003 099
- DE-U1- 202014 004 565
- KR-U- 20110 010 076

## Description

La présente invention concerne un coussin de maternité.

Les enseignements de KR 2011 0010076 U, DE 20 2014 003099 U1, DE 20 2014 004565 U1 et CA 2 505 699 A1 peuvent être considérés comme ayant divers degrés de pertinence vis-à-vis de l'invention.

Les coussins de maternité sont des coussins utilisés selon de multiples usages possibles par les femmes enceintes et/ou ayant récemment accouché. Comme tout coussin, un coussin de maternité comporte une enveloppe, typiquement textile, et un rembourrage contenu à l'intérieur de l'enveloppe. La spécificité des coussins de maternité est liée à leur forme, à savoir une forme incurvée en U, autrement dit en forme de banane allongée. Cette forme permet d'utiliser le coussin de maternité lors de la grossesse, notamment en déployant le coussin le long du corps de la femme enceinte allongée de manière à l'utiliser pour caler et ainsi soulager le poids du ventre de la femme enceinte. Également lors de la grossesse, le coussin de maternité peut être utilisé en cale-dos, de sorte que la région centrale du coussin de maternité ceinture la région lombaire de la femme enceinte assise ou semi allongée, tandis que les branches du coussin de maternité forment des repose-bras pour la femme enceinte. On comprend ainsi pourquoi ce type de coussin de maternité en forme de U est également appelé couramment « coussin de grossesse ». Après l'accouchement, le coussin de maternité est utilisable pour supporter une partie du poids du bébé lors de son allaitement, le coussin de maternité étant placé à la fois latéralement et autour du ventre de la femme, tout en soutenant au moins partiellement le corps du bébé, tenu par la femme. Bien entendu, le coussin de maternité est également utilisable de la même façon par toute personne donnant le biberon au bébé.

Ceci étant, la forme en U précitée des coussins de maternité, très appréciée pendant la période de grossesse, n'est pas toujours la plus adaptée aux usages post-accouchements, notamment pour allaiter ou donner le biberon à un bébé, du fait de la longueur importante et de l'épaisseur relativement faible des branches du coussin de maternité en U. Pour répondre à cette problématique, des coussins d'allaitement, qui sont plus « ramassés » que les coussins de maternité en U, sont disponibles. Toutefois, cela augmente le nombre de produits de maternité à se procurer, ce qui induit des problèmes de coût, de stockage, de praticité, etc.

Le but de la présente invention est de proposer un nouveau coussin de maternité qui soit plus pratique, en étant notamment utilisable selon de multiples usages de manière plus satisfaisante.

A cette effet, l'invention a pour objet un coussin de maternité, tel que défini à la revendication 1.

L'idée à la base de l'invention est, en quelque sorte, de combiner en un seul coussin de maternité deux coussins de maternité ayant des formes respectives différentes, typiquement un coussin de grossesse et un coussin d'allaitement. Pour ce faire, l'enveloppe du coussin de maternité conforme à l'invention intègre deux housses, qui sont solidaires l'une de l'autre et dont les volumes internes respectifs sont en communication l'un avec l'autre de manière que le rembourrage du coussin de maternité peut être déplacé en totalité de l'un à l'autre de ces volumes internes. Une première des deux housses est conçue, notamment de par ses dimensions, pour se déployer et se tendre en forme de U lorsque tout le rembourrage, ainsi que la seconde housse repliée sur elle-même sont placés dans le volume interne de la première housse : en conférant à la première housse cette forme en U, le coussin de maternité est alors utilisable typiquement en tant que coussin de grossesse, comme évoqué en introduction du présent document. La seconde housse est quant à elle conçue, notamment de par ses dimensions, pour se déployer et se tendre en forme de C lorsque tout le rembourrage, ainsi que la première housse repliée sur elle-même sont placés dans le volume interne de la seconde housse : en conférant à la seconde housse cette forme en C, le coussin de maternité est alors utilisable typiquement en tant que coussin d'allaitement/biberonnage. Ainsi, le coussin de maternité conforme à l'invention est utilisable selon deux configurations distinctes dans lesquelles son enveloppe présente deux formes différentes, à savoir une forme en U, donnée exclusivement par la première housse alors déployée, et une forme en C, donnée exclusivement par la seconde housse alors déployée. La praticité du coussin de maternité conforme à l'invention est ainsi remarquable puisqu'il est passé à volonté d'une des deux configurations à l'autre en fonction du besoin de l'utilisatrice/utilisateur. Le passage entre les deux configurations d'utilisation est simple et facile puisqu'il ne requiert que de déplacer le rembourrage de l'un à l'autre des volumes internes respectifs des deux housses et de replier sur elle-même la housse non-déployée pour la mettre dans le volume interne de la housse déployée.

En pratique, le coussin de maternité conforme à l'invention présente avantageusement des aménagements, notamment de structure ou de forme, qui en améliorent encore les performances, comme détaillé par la suite. Ainsi, des caractéristiques additionnelles avantageuses du coussin de maternité conforme à l'invention, prises isolément ou selon toutes les combinaisons techniquement possibles, sont énoncées aux revendications 2 et suivantes.

L'invention sera mieux comprise à la lecture de la description qui va suivre, donnée uniquement à titre d'exemple et faite en se référant aux dessins sur lesquels :
- [Fig. 1] La figure 1 est une figure en élévation d'un coussin de maternité conforme à l'invention, illustré dans une configuration non fonctionnelle ;
- [Fig. 2] La figure 2 est une vue similaire à la figure 1, illustrant le coussin de maternité de la figure 1 dans une première configuration d'utilisation ;
- [Fig. 3] La figure 3 est une coupe schématique selon la ligne III-III de la figure 2 ;
- [Fig. 4] La figure 4 est une vue en perspective illustrant un exemple d'utilisation du coussin de maternité dans sa première configuration d'utilisation ;
- [Fig. 5] La figure 5 est une vue similaire à la figure 2, illustrant le coussin de maternité de la figure 1 dans une seconde configuration d'utilisation ; et
- [Fig. 6] La figure est une vue similaire à la figure 4, illustrant un exemple d'usage du coussin de maternité dans sa seconde configuration d'utilisation.

Sur les figures 1 à 6 est représenté un coussin de maternité 1.

Le coussin de maternité 1 comprend une enveloppe 2, ainsi qu'un rembourrage 3, qui n'est visible qu'à la figure 3 et qui est contenu à l'intérieur de l'enveloppe 2.

Comme bien visible sur la figure 1, l'enveloppe 2 comporte, voire, comme ici, est constituée de deux housses, à savoir une housse 10 et une housse 20, qui sont distinctes l'une de l'autre mais qui, comme détaillé par la suite, sont solidarisées à demeure l'une à l'autre.

Chacune des housses 10 et 20 délimite un volume interne propre. Ainsi, la housse 10 délimite à elle seule son volume interne et la housse 20 délimite à elle seule son volume interne qui est distinct du volume interne de la housse 10. En pratique, les housses 10 et 20 sont souples de sorte que leur volume interne est variable selon l'état de déploiement et de remplissage de la housse concernée. En particulier, le volume interne de la housse 10 ou de la housse 20 est plus petit lorsque cette housse est repliée sur elle-même que lorsque cette housse est déployée jusqu'à être tendue. A titre préférentiel, les housses 10 et 20 sont textiles, en étant par exemple réalisées en coton. Les housses 10 et 20 sont ainsi confortables, tout en étant facilement lavables. Pour améliorer encore leur confort, ainsi que pour leur donner de l'élasticité ou de l'extensibilité, les housses textiles 10 et 20 sont avantageusement en jersey. Dans tous les cas, la solidarisation entre les housses 10 et 20 est préférentiellement, mais non limitativement, réalisée par couture.

Les housses 10 et 20 sont solidarisées l'une à l'autre de manière que les volumes internes respectifs des housses 10 et 20 sont en libre communication l'un avec l'autre. Autrement dit, à l'état assemblé de l'enveloppe 2, le volume interne de la housse 10 communique librement avec le volume interne de la housse 20, la mise en communication entre les volumes internes respectifs des housses 10 et 20 étant opérée au niveau d'une jonction entre les deux housses 10 et 20 où ces dernières sont solidarisées à demeure l'une à l'autre. De plus, le rembourrage 3 est reçu dans les volumes internes des housses 10 et 20, tout en étant déplaçable de l'un à l'autre de ces volumes internes via la jonction de mise en communication entre ces volumes internes. Selon la répartition du rembourrage 3 entre l'intérieur des housses 10 et 20 et selon l'agencement relatif des housses 10 et 20, le coussin de maternité 1 présente différentes configurations qui vont être successivement détaillées ci-dessous, à savoir une première configuration d'utilisation, qui est illustrée aux figures 2 à 4, une seconde configuration d'utilisation, qui est illustrée aux figures 5 et 6, et une configuration non fonctionnelle, qui est illustrée à la figure 1.

Dans la première configuration d'utilisation du coussin de maternité 1, la housse 20 est repliée sur elle-même et est disposée, ainsi que la totalité du rembourrage 3, dans le volume interne de la housse 10. La présence, dans le volume interne de la housse 10, de la totalité du rembourrage 3 et de la housse 20 repliée sur elle-même tend la housse 10, qui est dimensionnée en conséquence, et lui donne une forme déployée en U, c'est-à-dire une forme de boudin, dont le profil est en U, comme bien visible sur la figure 2, et dont la section transversale est bombée, voire sensiblement circulaire, comme bien visible sur la figure 3. Bien entendu, cette forme en U est présentée par la housse 10 lorsque cette dernière est au repos, c'est-à-dire lorsque la housse 10 n'est pas déformée par des efforts externes au coussin de maternité 1, appliqués sur la housse 10. Comme bien visible sur la figure 2, la housse 10 est alors façonnée avec une région centrale 11, à profil incurvé, et deux branches 12 qui s'étendent depuis la région centrale 11 de manière globalement parallèle l'une à l'autre. La housse 10 présente alors une longueur, c'est-à-dire une cote maximale suivant une direction perpendiculaire à la direction longitudinale des branches 12, qui est notée L1 sur la figure 2 et une hauteur, c'est-à-dire une cote maximale suivant la direction longitudinale des branches 12, qui est notée L2 sur la figure 2. La région centrale 11 de la housse 10 présente alors une épaisseur, c'est-à-dire une dimension transversale, qui est notée E1.1 sur la figure 2. Chacune des branches 12 de la housse 10 présente alors une épaisseur, c'est-à-dire une dimension transversale, qui est notée E1.2 sur la figure 2.

Le coussin de maternité 1 dans la première configuration d'utilisation peut être utilisé de diverses manières. La figure 4 illustre un exemple d'usage, dans lequel une femme enceinte W1 qui est allongée sur le côté utilise le coussin de maternité 1 en écartant l'une de l'autre les branches 12 de la housse 10 pour positionner la région centrale 11 de la housse 10 contre un flanc de son ventre et ainsi caler ce dernier, tandis que l'une des branches 12 est positionnée le long de la partie haute de son corps, le cas échéant jusqu'à sa tête qui peut alors reposer contre cette branche 12, et l'autre branche 12 est positionnée entre ses jambes pliées. D'autres exemples d'usage du coussin de maternité 1 dans la première configuration d'usage sont envisageables, dans tous les cas en mettant à profit la forme en U de la housse 10.

Dans la seconde configuration d'utilisation, qui est illustrée aux figures 5 et 6, la housse 10 est repliée sur elle-même et disposée, ainsi que la totalité du rembourrage 3, dans le volume interne de la housse 20. La présence, dans le volume interne de la housse 20, de tout le rembourrage 3 et de la housse 10 repliée sur elle-même tend la housse 20, qui est dimensionnée en conséquence, et lui donne une forme déployée en C, c'est-à-dire une forme de boudin, dont le profil est en C, comme bien visible sur la figure 5, et dont la section transversale est bombée, voire sensiblement circulaire, comme pour la section transversale de la forme de boudin que présente la housse 10 lorsque le coussin de maternité 1 est dans la première configuration d'utilisation. Bien entendu, en suivant des considérations similaires à celles indiquées plus haut pour la housse 10 lorsque le coussin de maternité 1 est dans la première configuration d'utilisation, la forme en C que présente la housse 20 lorsque le coussin de maternité 1 est dans la seconde configuration d'utilisation est effective lorsque la housse 20 est au repos. Comme bien visible sur la figure 5, la housse 20 est alors façonnée avec une région centrale 21, à profil incurvé, et deux branches 22 qui s'étendent depuis la région centrale 21 de manière globalement parallèle l'une à l'autre. Suivant des considérations similaires à celles concernant la longueur L1, la hauteur H1 et les épaisseurs E1.1 et E1.2 de la housse 10 lorsque le coussin de maternité 1 est dans la première configuration d'utilisation, la housse 20 présente au repos, dans la seconde configuration d'utilisation du coussin de maternité 1, une longueur L2 et une hauteur H2 tandis que sa région centrale 21 présente une épaisseur E2.1 et chacune de ses branches 22 présente une épaisseur E2.2, comme indiqué sur la figure 5.

Le coussin de maternité 1 dans la seconde configuration d'utilisation est utilisable de diverses manières. La figure 6 en illustre un exemple d'usage dans lequel une femme W2, en position assise et donnant le sein à un bébé B, utilise le coussin de maternité 1 pour la ceinturer partiellement au niveau du ventre de sorte que les branches 22 de la housse 20 sont disposées respectivement à gauche et à droite du tronc de la femme W2 et la région centrale 21 est disposée devant le tronc de la femme W2 : le bébé B en train de téter repose, au niveau de sa tête, sur l'une ou l'autre des branches 12 de la housse 20, le cas échéant en y étant calé par l'un des bras de la femme W2. D'autres exemples d'usage du coussin de maternité 1 dans la seconde configuration d'utilisation sont envisageables, qui mettent à profit la forme en C de la housse 20.

Par définition, la forme en C de la housse 20 lorsque le coussin de maternité 1 est dans la seconde configuration d'utilisation se distingue géométriquement de la forme en U de la housse 10 lorsque le coussin de maternité 1 est dans la première configuration d'utilisation, dans le sens où bien que cette forme en C et cette forme en U s'apparentent toutes les deux à une forme de banane, les branches 22 de la housse 20 lorsque le coussin de maternité 1 est dans la seconde configuration d'utilisation sont plus courtes que les branches 12 de la housse 10 lorsque le coussin de maternité 1 est dans la première configuration d'utilisation. Le coussin de maternité 1 dans la seconde configuration d'utilisation s'avère ainsi plus pratique à manipuler lors de ses usages, comparativement au coussin de maternité 1 dans la première configuration d'utilisation, et inversement. Par exemple, il s'avère plus pratique que les branches 22 de la housse 20 lorsque le coussin de maternité 1 est dans la seconde configuration soient relativement courtes aux fins du calage du bébé qui est allaité dans l'exemple d'usage de la figure 6, comparativement aux branches 12 de la housse 10 du coussin de maternité 1 dans la première configuration d'utilisation aux fins du calage du ventre de la femme enceinte W1 dans l'exemple d'usage illustré à la figure 4.

Suivant un dimensionnement préférentiel, qui renforce la différenciation d'usage entre le coussin de maternité 1 dans la première configuration d'utilisation et le coussin de maternité 1 dans la seconde configuration d'utilisation, la longueur L1 et la hauteur H1 précitées sont respectivement plus grandes que la longueur L2 et la hauteur H2 précitées, tandis que les épaisseurs E1.1 et E1.2 précitées sont respectivement plus petites que les épaisseurs E2.2 et E2.2 précitées.

Par ailleurs, on notera que le remplissage de la housse 10 lorsque le coussin de maternité 1 est dans la première configuration d'utilisation est principalement constitué de la totalité du rembourrage 3, ainsi que, marginalement, de la housse 20 repliée sur elle-même, tandis que le remplissage de la housse 20 lorsque le coussin de maternité 1 est dans la seconde configuration d'utilisation est principalement constitué de tout le rembourrage 3, ainsi que, marginalement, de la housse 10 repliée sur elle-même : ces deux remplissages sont donc quasiment identiques. Dès lors, on comprend que la fermeté du coussin de maternité 1 dépend directement de la valeur du volume interne de la housse 10 au repos lorsque le coussin de maternité est dans la première configuration et directement de la valeur du volume interne de la housse 20 au repos lorsque le coussin de maternité 1 est dans la seconde configuration d'utilisation. Ainsi, en prévoyant que les deux valeurs précitées sont sensiblement égales l'une à l'autre, typiquement à moins de 10% près, le coussin de maternité 1 présente une fermeté similaire dans la première configuration et dans la seconde configuration d'utilisation. Alternativement, en prévoyant que la valeur du volume interne de la housse 10 lorsque le coussin de maternité 1 est dans la première configuration d'utilisation est au moins 10% plus grande que la valeur du volume interne de la housse 20 lorsque le coussin de maternité 1 est dans la seconde configuration, le coussin de maternité 1 est ressenti plus ferme dans sa seconde configuration d'utilisation que dans sa première configuration d'utilisation.

Dans la configuration non fonctionnelle qui est illustrée à la figure 1, la housse 10 est déployée à l'extérieur du volume interne de la housse 20 qui est elle-même déployée à l'extérieur du volume interne de la housse 10. Le rembourrage 3 est réparti indifféremment entre les volumes internes respectifs des housses 10 et 20, en pouvant être déplacé en totalité de l'un à l'autre de ces volumes internes. Cette configuration non fonctionnelle de la figure 1 permet d'illustrer comment le coussin de maternité 1 est à même de passer de manière réversible entre la première configuration d'utilisation et la seconde configuration d'utilisation, moyennant le déplacement de la totalité du rembourrage 3 de l'un à l'autre des volumes internes respectifs des housses 10 et 20.

Suivant un aménagement préférentiel, qui est illustré aux figures et qui s'avère particulièrement pratique pour l'utilisation du coussin de maternité 1, les housses 10 et 20 sont reliées l'une à l'autre par une fermeture à glissière 30 du coussin de maternité 1, telle qu'une fermeture éclair (marque déposée). En pratique, cette fermeture à glissière 30 a des bords qui sont écartables l'un de l'autre lorsque la fermeture à glissière 30 est ouverte et qui sont jointifs lorsque la fermeture à glissière 30 est fermée. Ces bords de la fermeture à glissière 30 sont chacun solidarisés à la housse 10 et à la housse 20, typiquement par couture, au niveau de la jonction entre les housses 10 et 20 où ces dernières sont solidarisées à demeure l'une à l'autre. Lorsque la fermeture à glissière 30 est ouverte, comme sur la figure 1, elle laisse passer le coussin de maternité 1 entre les première et seconde configurations d'utilisation. Lorsque la fermeture à glissière 30 est fermée alors que le coussin de maternité 1 est dans la première configuration d'utilisation, comme sur les figures 2 à 4, la fermeture à glissière 30 referme le volume interne de la housse 10. Lorsque la fermeture à glissière 30 est fermée alors que le coussin de maternité 1 est dans la seconde configuration d'utilisation, comme sur les figures 5 et 6, la fermeture à glissière 30 referme le volume interne de la housse 20. Afin de commander en ouverture-fermeture la fermeture à glissière 30, cette dernière est pourvue d'un curseur 31 qui est réversible, c'est-à-dire dont une tirette de préhension est conçue pour passer librement entre les deux côtés opposés de la fermeture à glissière 30 : de cette façon, la tirette de préhension du curseur 31 est positionnable du côté de la fermeture à glissière 30, tourné vers l'extérieur de la housse 10 lorsque le coussin de maternité 1 est dans la première configuration d'utilisation et est positionnable sur le côté de la fermeture à glissière 30, tourné vers l'extérieur de la housse 20 lorsque le coussin de maternité 1 est dans la seconde configuration d'utilisation, afin que la tirette soit toujours facilement attrapable par l'utilisateur.

Suivant un aspect préférentiel, le rembourrage 3 est constitué de microbilles, par exemple en polystyrène ou en maïs. Le rembourrage 3 est alors particulièrement léger et malléable, tout en étant particulièrement pratique à déplacer par transvasement de l'un à l'autre des volumes internes respectifs des housses 10 et 20 lorsque le coussin de maternité passe entre les première et seconde configurations d'utilisation.

En tenant compte des explications données jusqu'ici, on comprend que le coussin de maternité 1 présente l'avantage d'être utilisable selon divers usages dans chacune des première et seconde configurations d'utilisation, tout en pouvant passer de manière réversible de l'une à l'autre de ces deux configurations. De plus, les manipulations du coussin de maternité 1 pour passer ce dernier de l'une à l'autre des première et seconde configurations sont simples et rapides. Par exemple, pour passer le coussin de maternité 1 de la première à la seconde configuration d'utilisation, on sort la housse 20 à l'extérieur du volume interne de la housse 10, le cas échéant après avoir ouvert la fermeture à glissière 30. Le rembourrage 3 est ensuite déplacé du volume interne de la housse 10 au volume interne de la housse 20. En pratique, ce déplacement du rembourrage 3 est avantageusement opéré sous l'effet de la gravité, en étant notablement facilité par transvasement dès lors que le rembourrage 3 est constitué des microbilles précitées. Le coussin de maternité 1 présente alors une configuration intermédiaire entre les première et seconde configurations d'utilisation, qui est similaire à la configuration non fonctionnelle illustrée à la figure 1. Une fois que tout le rembourrage 3 est disposé dans le volume interne de la housse 20, la housse 10 est repliée sur elle-même et disposée dans le volume interne de la housse 20. Le coussin de maternité 1 est alors dans la seconde configuration d'utilisation, le cas échéant après avoir refermé la fermeture à glissière 30. Bien entendu, pour passer le coussin de maternité 1 de la seconde configuration d'utilisation à la première configuration d'utilisation, des opérations inverses à celles qui viennent d'être décrites sont mises en œuvre.

Enfin, divers aménagements et variantes au coussin de maternité 1 décrits jusqu'ici sont envisageables. A titre d'exemples :
- le coussin de maternité 1 peut comporter deux sur-housses qui sont distinctes et séparées l'une de l'autre, une première de ces deux sur-housses étant conçue pour être rapportée de manière amovible à la housse 10 lorsque le coussin de maternité 1 est dans la première configuration d'utilisation, en recouvrant cette housse 10 de manière ajustée, tandis que la seconde sur-housse est conçue pour être rapportée de manière amovible à la housse 20 lorsque le coussin de maternité 1 est dans la seconde configuration d'utilisation, en recouvrant cette housse 20 de manière ajustée ; la première sur-housse est représentée en pointillés uniquement sur la figure 3, sous la référence 40 ; ces sur-housses permettent notamment davantage d'hygiène, en étant prévues lavables, ainsi que d'adapter l'esthétique du coussin de maternité ;
- plutôt que de prévoir la fermeture à glissière 30, d'autres moyens de fermeture sont envisageables pour relier l'une à l'autre les volumes internes respectifs des housses 10 et 20 ;
- plutôt que d'être constitué de microbilles, le rembourrage 3 peut comporter un ou plusieurs autres matériaux, tels que de la ouate ; et/ou
- afin de pouvoir recharger périodiquement le rembourrage 3, au moins l'une des housses 10 et 20 est avantageusement pourvue d'une ouverture obturable à travers laquelle un complément de rembourrage peut être introduit à l'intérieur du volume interne de la housse concernée.

## Revendications

1. Coussin de maternité (1), comportant une enveloppe (2) et un rembourrage (3) qui est contenu à l'intérieur de l'enveloppe (2),
dans lequel l'enveloppe (2) comporte une première housse (10) et une seconde housse (20), qui délimitent chacune un volume interne et qui sont solidarisées à demeure l'une à l'autre en mettant en communication les volumes internes respectifs des première et seconde housses (10, 20), de sorte que le rembourrage (3) est déplaçable en totalité de l'un à l'autre des volumes internes respectifs des première et seconde housses (10, 20) pour passer de manière réversible le coussin de maternité (1) entre :
- une première configuration d'utilisation, et
- une seconde configuration d'utilisation, dans laquelle tout le rembourrage (3) et la première housse (10) repliée sur elle-même sont disposés dans le volume interne de la seconde housse (20), en conférant à la seconde housse (20) une forme déployée en C,
**caractérisé en ce que**, dans la première configuration d'utilisation, tout le rembourrage (3) et la seconde housse (20) repliée sur elle-même sont disposés dans le volume interne de la première housse (10), en conférant à la première housse (10) une forme déployée en U.

2. Coussin de maternité suivant la revendication 1, dans lequel les volumes internes respectifs des première et seconde housses (10, 20) sont reliés l'un à l'autre par une fermeture à glissière (30), telle qu'une fermeture éclair, qui :
- laisse passer le coussin de maternité (1) entre les première et seconde configurations d'utilisation lorsque la fermeture à glissière (30) est ouverte,
- referme le volume interne de la première housse (10) lorsque la fermeture à glissière (30) est fermée alors que le coussin de maternité (1) est dans la première configuration d'utilisation,
- referme le volume interne de la seconde housse (20) lorsque la fermeture à glissière (30) est fermée alors que le coussin de maternité (1) est dans la seconde configuration d'utilisation, et
- est pourvue d'un curseur de commande en ouverture-fermeture (31), qui est réversible.

3. Coussin de maternité suivant l'une des revendications 1 ou 2,
dans lequel la première housse (10) lorsque le coussin de maternité (1) est dans la première configuration d'utilisation et la seconde housse (20) lorsque le coussin de maternité est dans la seconde configuration d'utilisation présentent respectivement une première longueur (L1) et une seconde longueur (L2), la première longueur étant supérieure à la seconde longueur,
dans lequel la première housse (10) lorsque le coussin de maternité (1) est dans la première configuration d'utilisation et la seconde housse (20) lorsque le coussin de maternité est dans la seconde configuration d'utilisation présentent respectivement une première hauteur (H1) et une seconde hauteur (H2), la première hauteur étant plus grande que la seconde hauteur,
dans lequel une région centrale (11) de la housse (10) lorsque le coussin de maternité (1) est dans la première configuration d'utilisation et une région centrale (21) de la seconde housse (20) lorsque le coussin de maternité est dans la seconde configuration d'utilisation présentent respectivement une première épaisseur (E1.1) et une seconde épaisseur (E2.1), la première épaisseur étant plus petite que la seconde épaisseur,
et dans lequel chacune des deux branches (12) de la première housse (10) lorsque le coussin de maternité (1) est dans la première configuration d'utilisation et chacune des deux branches (22) de la seconde housse (20) lorsque le coussin de maternité est dans la seconde configuration présentent respectivement une troisième épaisseur (E1.2) et une quatrième épaisseur (E2.2), la troisième épaisseur étant plus petite que la quatrième épaisseur.

4. Coussin de maternité suivant l'une quelconque des revendications précédentes, dans lequel le volume interne de la première housse (10) lorsque le coussin de maternité (1) est dans la première configuration d'utilisation présente une valeur qui est sensiblement égale à celle du volume interne de la seconde housse (20) lorsque le coussin de maternité est dans la seconde configuration d'utilisation.

5. Coussin de maternité suivant l'une quelconque des revendications 1 à 3, dans lequel le volume interne de la première housse (10) lorsque le coussin de maternité (1) est dans la première configuration d'utilisation présente une valeur qui est au moins 10% plus grande que celle du volume interne de la seconde housse (20) lorsque le coussin de maternité est dans la seconde configuration d'utilisation.

6. Coussin de maternité suivant l'une quelconque des revendications précédentes, dans lequel le rembourrage (3) est constitué de microbilles.

7. Coussin de maternité suivant l'une quelconque des revendications précédentes, dans lequel les première et seconde housses (10, 20) sont textiles.

8. Coussin de maternité suivant la revendication 7, dans lequel les première et seconde housses (10, 20) sont en jersey.

9. Coussin de maternité suivant l'une quelconque des revendications précédentes, dans lequel les première et seconde housses (10, 20) sont solidarisées l'une à l'autre par couture.

10. Coussin de maternité suivant l'une quelconque des revendications précédentes, dans lequel le coussin de maternité (1) comporte également :
- une première sur-housse (40), qui est adaptée pour être rapportée de manière amovible à la première housse (10) lorsque le coussin de maternité est dans la première configuration d'utilisation, en recouvrant cette première housse de manière ajustée, et
- une seconde sur-housse, qui est distincte et séparée de la première sur-housse (40) et qui est adaptée pour être rapportée de manière amovible à la seconde housse (20) lorsque le coussin de maternité est dans la seconde configuration d'utilisation, en recouvrant cette seconde housse de manière ajustée.

## Patentansprüche

1. Mutterschaftskissen (1), umfassend eine Hülle (2) und eine Polsterung (3), die im Innern der Hülle (2) enthalten ist,
wobei die Hülle (2) einen ersten Bezug (10) und einen zweiten Bezug (20) umfasst, die jeweils ein inneres Volumen begrenzen und die fest miteinander verbunden sind, indem sie das jeweilige innere Volumen der ersten und der zweiten Hülle (10, 20) miteinander verbinden,
sodass die Polsterung (3) insgesamt von einem zu dem anderen des jeweiligen inneren Volumens der ersten und der zweiten Hülle (10, 20) verschiebbar ist, um das Mutterschaftskissen (1) umkehrbar umzustellen zwischen:
- einer ersten Gebrauchskonfiguration, und
- einer zweiten Gebrauchskonfiguration, wobei die gesamte Polsterung (3) und der auf sich selbst gefaltete erste Bezug (10) im inneren Volumen des zweiten Bezugs (20) angeordnet sind, wobei dem zweiten Bezug (20) eine entfaltete C-Form verliehen wird,
**dadurch gekennzeichnet, dass** in der ersten Gebrauchskonfiguration die gesamte Polsterung (3) und der zweite, auf sich selbst gefaltete Bezug (20) in dem inneren Volumen des ersten Bezugs (10) angeordnet sind, wodurch dem ersten Bezug (10) eine entfaltete U-Form verliehen wird.

2. Mutterschaftskissen nach Anspruch 1, wobei die jeweiligen inneren Volumen des ersten und des zweiten Bezugs (10, 20) durch einen Reißverschluss (30), wie beispielsweise einen Zippverschluss, miteinander verbunden sind, der:
- das Mutterschaftskissen (1) zwischen der ersten und der zweiten Gebrauchskonfiguration übergehen lässt, wenn der Reißverschluss (30) geöffnet ist,
- das inneren Volumen des ersten Bezugs (10) wieder verschließt, wenn der Reißverschluss (30) geschlossen wird, während das Mutterschaftskissen (1) in der ersten Gebrauchskonfiguration ist,
- da s innere Volumen des zweiten Bezugs (20) wieder verschließt, wenn der Reißverschluss (30) geschlossen wird, während das Mutterschaftskissen (1) in der zweiten Gebrauchskonfiguration ist, und
- mit einem Schieber (31) zum Steuern des Öffnens-Schließens versehen ist, der umkehrbar ist.

3. Mutterschaftskissen nach einem der Ansprüche 1 oder 2,
wobei der erste Bezug (10), wenn das Mutterschaftskissen (1) in der ersten Gebrauchskonfiguration ist, und der zweite Bezug (20), wenn das Mutterschaftskissen in der zweiten Gebrauchskonfiguration ist, jeweils eine erste Länge (L1) und eine zweite Länge (L2) aufweisen, wobei die erste Länge größer ist als die zweite Länge,
wobei der erste Bezug (10), wenn das Mutterschaftskissen (1) in der ersten Gebrauchskonfiguration ist, und der zweite Bezug (20), wenn das Mutterschaftskissen in der zweiten Gebrauchskonfiguration ist, jeweils eine erste Höhe (H1) und eine zweite Höhe (H2) aufweisen, wobei die erste Höhe größer ist als die zweite Höhe,
wobei ein mittlerer Bereich (11) des Bezugs (10), wenn das Mutterschaftskissen (1) in der ersten Gebrauchskonfiguration ist, und ein mittlerer Bereich (21) des zweiten Bezugs (20), wenn das Mutterschaftskissen in der zweiten Gebrauchskonfiguration ist, jeweils eine erste Stärke (E1.1) und eine zweite Stärke (E2.1) aufweisen, wobei die erste Stärke kleiner ist als die zweite Stärke,
und wobei jeder von zwei Schenkeln (12) des ersten Bezugs (10), wenn das Mutterschaftskissen (1) in der ersten Gebrauchskonfiguration ist, und jeder von zwei Schenkeln (22) des zweiten Bezugs (20), wenn das Mutterschaftskissen in der zweiten Konfiguration ist, jeweils eine dritte Stärke (E1.2) und eine vierte Stärke (E2.2) aufweisen, wobei die dritte Stärke kleiner ist als die vierte Stärke.

4. Mutterschaftskissen nach einem der vorherigen Ansprüche, wobei das innere Volumen des ersten Bezugs (10), wenn das Mutterschaftskissen (1) in der ersten Gebrauchskonfiguration ist, einen Wert aufweist, der im Wesentlichen gleich wie der des inneren Volumens des zweiten Bezugs (20) ist, wenn das Mutterschaftskissen in der zweiten Gebrauchskonfiguration ist.

5. Mutterschaftskissen nach einem der Ansprüche 1 bis 3, wobei das innere Volumen des ersten Bezugs (10), wenn das Mutterschaftskissen (1) in der ersten Gebrauchskonfiguration ist, einen Wert aufweist, der mindestens 10 % größer ist als der Wert des inneren Volumens des zweiten Bezugs (20), wenn das Mutterschaftskissen in der zweiten Gebrauchskonfiguration ist.

6. Mutterschaftskissen nach einem der vorherigen Ansprüche, wobei die Polsterung (3) aus Mikrokugeln besteht.

7. Mutterschaftskissen nach einem der vorherigen Ansprüche, wobei der erste und der zweite Bezug (10, 20) Textilien sind.

8. Mutterschaftskissen nach Anspruch 7, wobei der erste und der zweite Bezug (10, 20) aus Jersey sind.

9. Mutterschaftskissen nach einem der vorherigen Ansprüche, wobei der erste und der zweite Bezug (10, 20) durch Nähen fest miteinander verbunden sind.

10. Mutterschaftskissen nach einem der vorherigen Ansprüche, wobei das Mutterschaftskissen (1) auch Folgendes umfasst:
- einen ersten Überbezug (40), der angepasst ist um abnehmbar an dem ersten Bezug (10) angebracht zu werden, wenn das Mutterschaftskissen in der ersten Gebrauchskonfiguration ist, indem er diesen ersten Bezug eng anliegend abdeckt, und
- einen zweiten Überbezug, der von dem ersten Überbezug (40) verschieden und getrennt ist und der angepasst ist, um abnehmbar an dem zweiten Bezug (20) angebracht zu werden, wenn das Mutterschaftskissen in der zweiten Gebrauchskonfiguration ist, indem er diesen zweiten Bezug eng anliegend abdeckt.

## Claims

1. A maternity pillow (1), comprising a shell (2) and padding (3) which is contained inside the shell (2),
wherein the shell (2) comprises a first cover (10) and a second cover (20) which each delimit an internal volume and which are permanently attached to one another, the respective internal volumes of the first and second covers (10, 20) being in communication with each other such that the padding (3) is movable in its entirety from one of the respective internal volumes of the first and second covers (10, 20) to the other in order to reversibly switch the maternity pillow (1) between:
- a first use configuration, and
- a second use configuration, wherein all the padding (3) and the first cover (10) folded on itself are arranged in the internal volume of the second cover (20), giving the second cover (20) a C shape when unfolded,
**characterised in that**, in the first use configuration, all the padding (3) and the second cover (20) folded on itself are arranged in the internal volume of the first cover (10), giving the first cover (10) a U shape when unfolded.

2. The maternity pillow according to claim 1, wherein the respective internal volumes of the first and second covers (10, 20) are connected to each other by a zip fastener (30), such as a zipper, which:
- allows the maternity pillow (1) to switch between the first and second use configurations when the zip fastener (30) is open,
- closes the internal volume of the first cover (10) when the zip fastener (30) is closed while the maternity pillow (1) is in the first use configuration,
- closes the internal volume of the second cover (20) when the zip fastener (30) is closed while the maternity pillow (1) is in the second use configuration, and
- is fitted with a reversible opening/closing control slider (31).

3. The maternity pillow according to one of claims 1 or 2,
wherein the first cover (10), when the maternity pillow (1) is in the first use configuration, and the second cover (20), when the maternity pillow is in the second use configuration, have a first length (L1) and a second length (L2) respectively, the first length being greater than the second length,
wherein the first cover (10), when the maternity pillow (1) is in the first use configuration, and the second cover (20), when the maternity pillow is in the second use configuration, have a first height (H1) and a second height (H2) respectively, the first height being greater than the second height,
wherein a central region (11) of the cover (10) when the maternity pillow (1) is in the first use configuration and a central region (21) of the second cover (20) when the maternity pillow is in the second use configuration have a first thickness (E1.1) and a second thickness (E2.1) respectively, the first thickness being smaller than the second thickness,
and wherein each of the two arms (12) of the first cover (10) when the maternity pillow (1) is in the first use configuration and each of the two arms (22) of the second cover (20) when the maternity pillow is in the second configuration have a third thickness (E1.2) and a fourth thickness (E2.2) respectively, the third thickness being smaller than the fourth thickness.

4. The maternity pillow according to any one of the preceding claims, wherein the internal volume of the first cover (10) when the maternity pillow (1) is in the first use configuration has a value which is substantially equal to that of the internal volume of the second cover (20) when the maternity pillow is in the second use configuration.

5. The maternity pillow according to any one of claims 1 to 3, wherein the internal volume of the first cover (10) when the maternity pillow (1) is in the first use configuration has a value which is at least 10% greater than the internal volume of the second cover (20) when the maternity pillow is in the second use configuration.

6. The maternity pillow according to any one of the preceding claims, wherein the padding (3) consists of microbeads.

7. The maternity pillow according to any one of the preceding claims, wherein the first and second covers (10, 20) are textile.

8. The maternity pillow according to claim 7, wherein the first and second covers (10, 20) are made of jersey.

9. The maternity pillow according to any one of the preceding claims, wherein the first and second covers (10, 20) are stitched together.

10. The maternity pillow according to any one of the preceding claims, wherein the maternity pillow (1) further comprises:
- a first outer cover (40), which is adapted to be removably attached to the first cover (10) when the maternity pillow is in the first use configuration, covering this first cover in a fitted manner, and
- a second cover, which is distinct and separate from the first cover (40) and which is adapted to be removably attached to the second cover (20) when the maternity pillow is in the second use configuration, covering this second cover in a fitted manner.
